# EUROPÄISCHE PATENTSCHRIFT

(11) **EP 0 858 580 B1**
(45) Veröffentlichungstag und Bekanntmachung des Hinweises auf die Patenterteilung: **11.10.2000**
(21) Anmeldenummer: 96943013.1
(22) Anmeldetag: 20.11.1996
(51) Int. Cl.: F41A 5/02, F41A 3/16, F41A 3/86

(54) **SCHUSSWAFFE, INSBESONDERE FAUSTFEUERWAFFE**
FIREARM, IN PARTICULAR A HAND FIREARM
ARME A FEU, EN PARTICULIER ARME DE POING

(30) Priorität: 20.11.1995 DE 19543278; 19.01.1996 DE 19601739
(43) Veröffentlichungstag der Anmeldung: 19.08.1998
(73) Patentinhaber: Schmid, Wolfgang, 70794 Filderstadt (DE)
(72) Erfinder: Schmid, Wolfgang, 70794 Filderstadt (DE)
(74) Vertreter: Schuster, Gregor, Dipl.-Ing.
(86) Internationale Anmeldenummer: DE9602211
(87) Internationale Veröffentlichungsnummer: WO9719313

(56) Entgegenhaltungen:
- CH-A- 24 227
- DE-C- 4 341 131
- US-A- 2 921 503

## Beschreibung

### Stand der Technik

Die Erfindung geht aus von einer Schußwaffe insbesondere Faustfeuerwaffe nach der Gattung des Hauptanspruchs. Bei solchen mit einem verriegelten Verschluß arbeitenden Schußwaffen wird die Verriegelung kurz nach Abgabe des Schusses und nachdem das Geschoß den Lauf verlassen hat und außerdem der Verschlußschlitten einschließlich Lauf einen Vorhub entgegen der Schußrichtung zurückgelegt hat, gelöst. Nach der Entriegelung wird der Weg des Laufs durch einen Anschlag gestoppt, wohingegen der Verschlußschlitten seinen Weg in die Öffnungslage fortsetzt, wobei einerseits die leere Patronenhülse ausgeworfen wird und andererseits eine neue Patrone mit Geschoß und Treibladung in das am hinteren Ende des Laufes vorgesehene Patronenlager aufgrund des nunmehr gegebenen Abstands zwischen Patronenlager und Stoßboden beim Vorwärtsbewegen des Verschlußschlittens eingestreift wird. Nach dem Zurückfahren des Verschlußschlittens in die Schließlage, nimmt der Verschlußschlitten den Lauf über seinen Stoßboden in die vordere Schließlage mit, wobei der Lauf erneut mit dem Verschlußschlitten verriegelt wird. Diese Konstruktion hat sich besonders bei starken Patronen großen Kaliber beispielsweise 9 mm Parabellum durchgesetzt, da die Konstruktion mit einem solchen verriegelten Verschluß einen Verschlußschlitten wesentlich geringerer Masse ermöglicht und außerdem ein Maximum an Sicherheit für den Schützen bietet.

Bei einer bekannten Schußwaffe (Colt-Browning-System) sind auf der Oberseite des Laufes und der gegenüberliegenden Innenseite des Verschlußschlittens ineinandergreifende Nuten und Erhebungen angeordnet, die in der Schließstellung ineinander einrasten. Nach Abgabe des Schusses und Zurücklegung des Vorhubes wird hierdurch eine kettengliedartige Schwinge das Laufende nach unten gezogen, wodurch die Entriegelung stattfindet. Die Schwinge wirkt mit einem feststehenden querliegenden Bolzen zusammen, der gleichzeitig als Anschlag dient. Eine solche Konstruktion, bei der der Lauf bei seiner Bewegung nach hinten gleichzeitig nach unten gezogen wird, erfordert ein entsprechendes Spiel bei der Führung des Laufes und zwar auch im Bereich seines vorderen Abschnittes welches auf Kosten der Treffsicherheit geht und sich naturgemäß bei öfterem Gebrauch vergrößert. Durch die konstruktionsbedingte Schwingbewegung des Laufs kann nur bei ganz bestimmter Munitionsauslegung Schußgenauigkeit erwartet werde, bei davon abweichender, vom Schützen häufig bevorzugter, jedoch nicht.

Bei einer anderen bekannten gattungsgemäßen Schußwaffe (DE PS 4341131) (Basis für den Oberbegriff der Anspruchs 1) weist der hintere Laufabschnitt im Bereich des Patronenlagers eine Verstärkung auf, die eine Schulter bildet, die mit einer Öffnung im Verschlußschlitten so zusammenwirkt, daß beim Schuß der Lauf mit dem Verschluß fest verriegelt ist, und nach Verlassen des Geschosses der Lauf zur Entriegelung mit seinem hinteren Endabschnitt nach unten verschwenkt werden muß, wobei die Verstärkung aus der Öffnung austaucht, wonach der Verschlußschlitten über diese Aufweitung hinweggleiten kann. Diese Entriegelungsbewegung wird durch eine unterhalb des Laufes angeordnete Kulisse erreicht, die nach Zurücklegung eines Vorhubes mit einem entsprechenden im Gehäuse vorhandenen Gegenstück so zusammenwirkt, daß bei der weiteren gemeinsamen Bewegung von Verschlußschlitten und Lauf der Lauf rückseitig nach unten gezogen und dann entriegelt wird.

Die der Verriegelung dienenden einander zugewandten Querflächen an Verschlußschlitten und Lauf sind bei diesen bekannten Schußwaffen verhältnismäßig klein, so daß nach Abgabe des Schusses eine hohe Flächenbelastung entsteht, was insbesondere deshalb von Nachteil ist, weil das Material des Verschlußschlittens und insbesondere des Laufs verhältnismäßig weich ist und was zu Aufwürfen bis hin zu Klemmerscheinungen und vergößerten Spielen führen kann.

Insbesondere beim original Colt-Browning-System führt die Schrägstellung des Laufes beim Schuß dazu, daß das Kippmoment auf die Waffe aufgrund des vergößerten Abstands der Kraftwirkungslinien von Patrone und Handkraft des Schützen vergrößert wird, was sich durch stärkeres Hochschlagen der Waffe bemerkbar macht. Besonders dann, wenn mehrere Schüsse nacheinander abgegeben werden sollen, ist stets eine zeitraubende Neuorientierung erforderlich.

Ein gewisser Nachteil besteht auch darin, daß auf Grund der Schrägschwenkung des Laufes ein Mindestabstand zwischen Laufachse und Führungsstangenachse vorhanden sein muß, wodurch auch die Abzugsvorrichtung mit ihrem Drehpunkt bzw. der Fingerangriffsstelle verhältnismäßig weit von der Laufachse entfernt ist, was sich beim Schießen aufgrund des gegebenen Hebelverhältnisses ungünstig auswirkt.

### Die Erfindung und ihre Vorteile

Die erfindungsgemäße Schußwaffe mit den kennzeichnenden Merkmalen des Hauptanspruchs hat demgegenüber den Vorteil, daß der Lauf wie bei einer der von Sportschützen wegen ihrer Zielgenauigkeit bevorzugten Waffen, die nur mit einem Federverschluß arbeiten, nicht verschwenkt wird und dadurch im Verschlußschlitten axial exakt geführt werden kann. Außerdem bietet die Verlagerung der Verriegelung in den Bereich der Führungsstange die Möglichkeit größere Verriegelungs- flächen vorzusehen und damit die Flächenpressung der Verriegelungsflächen abzusenken und/oder dort ein hartes Material zu verwenden, das sich von den Materialien unterscheidet aus denen der Lauf bzw. der Verschlußschlitten hergestellt ist.

Ein weiterer wesentlicher Vorteil der Erfindung besteht darin, den Abstand der Achsen von Lauf und Führungsstange so klein wie überhaupt möglich wählen zu können um eine niedere "Viesierlinie" zu erhalten, wodurch sich eine günstige Handhabung und Schießsicherheit der Waffe ergibt.

Weitere gewichtige Vorteile bestehen vor allem in der freieren Gestaltungsmöglichkeit bei Lauf und Verschlußschlitten, besonders auch was die Stabilität, Belastbarkeit und Ausbalancierung der Waffe betrifft, da bekannte Verriegelungen im Laufmantel und in der Verschlußschlittenwand stets zu einer entsprechenden Schwächung derselben führen müssen.

Durch die freie Gestaltungsmöglichkeit bei Lauf und Verschlußschlitten lassen sich verschiede Pistolentypen, wie beispielsweise Kompaktpistolen im Bereich Kaliber 9 mm para sowie Magnumversionen realisieren.

Nach einer vorteilhaften Ausgestaltung der Erfindung wird die Verriegelung und Entriegelung durch ein Zusammenwirken des Kragteils im Bereich der Führungsöffnung mit dem vorderen Endabschnitt der Führungsstange bewerkstelligt.

Durch die Anordnung im vorderen Endabschnitt der Führungsstange wird entsprechend der ohnehin durch verschiedene Aufgaben belastete hintere Endabschnitt und der gesamte Verschlußbereich entlastet. Da die Führungsstange in der Führungsöffnung des Kragteils geführt ist, besteht ausreichend Platz für die Gestaltung einer Verriegelungseinrichtung. Die Vorteile liegen vor allem in einer kompakten raum- und gewichtssparenden Konstruktion bei der die Verriegelung entfernt vom Patronenlager angeordnet ist und dadurch keine Schwächung des Laufes bzw. Verschlußschlittens besteht. Da im Bereich des Kragteils ausreichende Platz- und Raumreserven zur Verfügung stehen, kann eine Verriegelungsvorrichtung konzipiert werden, die dem Einsatz entsprechende harte Werkstoffe einsetzt, ohne deshalb den Lauf oder den Verschlußschlitten schwächen zu müssen. Bekanntlich wird beim Laufmaterial solches mit hoher Zähigkeit gewählt und weniger solches großer Härte.

Nach einer weiteren diesbezüglichen vorteilhaften Ausgestaltung der Erfindung besteht die Verriegelungseinrichtung aus einer nach vorne hin offenen Bajonettverschlußverbindung, die sich zwischen Führungsstange und Führungsöffnung befindet und bei der ein an der Führungsstange angeordneter Radialzapfen in korrespondierende Verschlußnuten greift, so daß eine Relativverschiebung in Axialrichtung zwischen Verschlußschlitten und Lauf verhindert wird. Erst nach Verdrehen der Führungsstange gelangt der Radialzapfen in den in Schußrichtung verlaufenden Abschnitt der Verschlußnut, so daß eine Relativverschiebung in Längsrichtung zwischen Verschlußschlitten und Lauf ermöglicht wird. Diese ineinandergreifenden Bajonettverschlußteile können problemlos aus hartem Material hergestellt sein, wobei konstruktionsbedingt verhältnismäßig große Wirkflächen zwischen Radialzapfen und Nutenwand herstellbar sind. Der Radialzapfen selbst kann als mit der Führungsstange verbundener Stift ausgebildet sein.

Bevorzugt sind jedoch mehrere derartige Radialzapfen in Form von vorzugsweise zentral symetrisch zueinander angeordneten Nasen rechteckigen Querschnitts gegeben.

In einer weiteren diesbezüglichen vorteilhaften Ausgestaltung der Erfindung sind vier Verschlußnuten und entsprechende Radialzapfen vorhanden, wobei die Führungsöffnung in der stirnseitigen Draufsicht die Form eines Tatzenkreuzes (Eisernes Kreuz, Ritterkreuz) aufweist. Mit dieser an sich praktischen Ausgestaltung ist besonders eine optische Verbesserung erzielbar, da mit der Gestaltung eines solchen Tatzenkreuzes für einen Schützen durchaus positive Assoziationen verbindbar sind. Natürlich kann die Form auch nur drei oder zwei Radialzapfen aufweisen.

Nach einer weiteren vorteilhaften Ausgestaltung der Erfindung erfolgt die Verriegelung über eine Keilverzahnung zwischen Führungsöffnung und Führungsstange, mit einer im Endabschnitt vorhandenen, ein Verdrehen zur Entriegelung zulassenden Ringnut. Durch eine solche Keilverzahnung ist bei der Relativverschiebung zwischen Verschlußschlitten und Lauf eine glatte axiale Führung gegeben, die jedoch erst dann einsetzt wenn der Vorhub beendet ist und die Verriegelungseinrichtung durch Verdrehen diese Relativverschiebung zwischen Verschlußschlitten und Lauf bzw. der mit dem Lauf verkoppelten Führungsstange zuläßt. Da die Entriegelung durch Verschieben des Radialzapfens in den querverlaufenden Abschnitt der Verschlußnut erfolgt und dabei eine Verdrehung der Führungsstange in der Führungsöffnung erforderlich ist, muß für diesen Vorgang eine Ringnut auf der Mantelfläche der Führungsstange im Bereich der Führungsöffnung vorhanden sein, so daß nach dem Verdrehen die auf der Führungsstange vorhandenen Längsteile in entsprechende Längskeilnuten der Führungsöffnung greifen können.

Nach einer weiteren vorteilhaften Ausgestaltung der Erfindung ist die Vorholfeder koaxial auf der Führungsstange angeordnet und greift als "gefangene Feder" über Abstützschultern an den Endabschnitten der Führungsstange an. Der besondere Vorteil der "gefangenen Feder" besteht darin, daß bei Demontage der Waffe Bauteile wie die Führungsstange nicht durch die Feder angetrieben wegfliegen können. Derartige Demontagen sind hin und wieder erforderlich sowohl beim Reinigen der Waffe als vor allem auch beim Training für den Umgang der Waffe. Die Feder kann deshalb auf der Führungsstange gefangen werden, weil diese eine verhältnismäßig große Länge aufweist - auch mit dem Vorteil daß auf Grund der verhältnismäßig großen Länge eine Feder bestimmter Charakteristik problemlos unterbringbar ist.

Nach einer weiteren vorteilhaften diesbezüglichen Ausgestaltung der Erfindung dient als Abstützschulter ein auf dem vorderen Endabschnitt der Führungsstange angeordneter und entsprechende Ausgestaltungen für die Verriegelungseinrichtung aufweisender Ring. Der Ring kann in unterschiedlichster Weise an dem Endabschnitt der Führungsstange angeordnet sein, wobei bei der Verschiebung der Führungsstange in der Führungsöffnung des Kragteils die Keile der Führungsöffnung, oder ein hinter dem Kragteil angeordneter Stützring, die Feder zusammenpressen. Der Ring kann aber auch als Einpressbuchse harten Materials auf das relativ weiche Material der Führungsstange gepresst sein, wobei die Führungsstange vorteilhafter Weise aus nichtrostendem Stahl bestehen kann. So ist es auch erfindungsgemäß möglich, daß in den Radialbereich einer solchen aufgepressten Buchse die Radialzapfen eingearbeitet sind und möglicherweise auch in einer im Kragteil eingepressten Buchse. Der Ring kann auch als auf der Führungsstange verschiebbarer Federteller ausgebildet sein.

Nach einer weiteren vorteilhaften Ausgestaltung der Erfindung ist die Führungsstange in Längsrichtung zweiteilig ausgebildet, wobei zwischen den Teilen koaxial zur Vorholfeder eine Dämpfungsfeder und/oder ein Anschlag angeordnet ist. Durch eine solche Dämpfungsfeder kann der bei jedem Schuß auftretende Rückstoß und die Belastung der Waffe gemildert werden, wodurch es möglich wird, insbesondere beim Trainings- und Wettkampfeinsatz in verschiedenen Schießsportdisziplinen möglichst rasch auf ein Ziel anzuschlagen und eine Anzahl von Schüssen in kurzer Zeit abzugeben. Auch bei einer solchen Gestaltung kann die Vorholfeder "gefangen" werden.

Nach einer weiteren vorteilhaften Ausgestaltung der Erfindung ist zwischen den beiden Teilen der Führungsstange koaxial zur Vorholfeder ein Anschlag angeordnet. Der Verzicht auf die Dämpfungsfeder ist insbesondere bei kleinen Kalibern möglich und ist vorteilhaft bezüglich der Herstellungskosten.

Nach einer weiteren vorteilhaften Ausgestaltung der Erfindung ist am hinteren Endabschnitt der Führungsstange und im umgebenden Gehäuse eine Verdreheinrichtung vorhanden, durch welche die Führungsstange nach Zurücklegung des Vorhubs zur Entriegelung verdreht wird. Durch die Trennung von Verriegelungseinrichtung und Verdreheinrichtung, wobei Ent- und Verriegeln jeweils durch Verdrehen erfolgt, ist die dem jeweiligen Zweck entsprechende Gestaltung der beiden Endabschnitte der Führungsstange leicht möglich und auch ausbaubar.

Nach einer weiteren diesbezüglichen vorteilhaften Ausgestaltung der Erfindung dient als umgebendes Gehäuse der Verdreheinrichtung eine in das Waffengehäuse einsetzbare Spange, deren Innenfläche der Führungsstange zugewandt ist. Auch hier gilt, daß diese Spange aus einem härteren seiner speziellen Aufgabe entsprechenden Material bestehen kann und insbesondere sowohl Führungsaufgaben als auch konstruktive Aufgaben übernehmen kann.

Nach einer diesbezüglichen vorteilhaften Ausgestaltung der Erfindung dienen als Verdreheinrichtung ein quer zur Führungsstange diese durchdringende und zur Längsachse entsprechend gewendeltes (gedrehtes) Langloch und ein dieses durchdringender und im umgebenden Gehäuse gelagerter Stiftbolzen. Beim Vorhub wird die Federführungsstange somit durch Entlanggleiten der gewendelten Wand des Langloches auf der Stiftbolzenmantelfläche verdreht.

Nach einer diesbezüglichen vorteilhaften Ausgestaltung der Erfindung Ringbunde auf der Führungsstange im Bereich der Wendelung des Langlochs als Materialverstärkung in diesen Bereichen besonders hoher Materialbelastung, da hier der Stiftbolzen die Führungsstange infolge ihrer Vorwärtsbewegung in die und aus der Drehbewegung führt. Weiterhin dienen die Ringbunde und die daraus entstehende Ringnut zur Führung der Führungsstange und zur axialen Verbindung von Lauf und Führungsstange.

Nach einer anderen diesbezüglichen vorteilhaften Ausgestaltung sind am hinteren Ende der Führungsstange radial angeordnete Kulissenzapfen und entsprechend im umgebenden Gehäuse die Drehbewegung der Laufführung erzeugende Kulissennuten angeordnet, wobei die Kulissenzapfen als Abstützschulter für die Vorholfeder dienen. Vorteilhafterweise sind erfindungsgemäß zwei Kulissenzapfen aufeinander abgewandten Seiten des Führungsstangenendabschnittes angeordnet, wobei die Kulissenzapfen Flächen aufweisen, die mit den zugeordneten Gleitflächen der Kulissennuten zusammenwirken und andererseits quer zur Längsachse der Führungsstange angeordnete Flächen aufweisen, die als Abstützschulter für die Vorholfeder dienen. Das umgebende Gehäuse kann durch ein speziell in das Waffengehäuse eingesetztes Teil gebildet werden, aber auch durch das Waffengehäuse selbst. Dies ist eine Frage der konstruktiven Gestaltung bei der entweder auf einen besonders schmalen Bau der Waffe oder auf die Verwendung besonderer Materialien Rücksicht genommen wird. Da der Durchmesser der Führungsstange auf jeden Fall geringer sein kann als jener des Laufes, welcher mit dem Verschlußschlitten die Gesamtbreite der Waffe bestimmt, besteht im allgemeinen ausreichend Platz für die Anordnung eines zusätzlichen die Kulissennut aufnehmenden Teiles.

Nach einer weiteren vorteilhaften Ausgestaltung der Erfindung ist am hinteren Endabschnitt des Laufs ein die Führungsstange hintergreifender Laufhaken vorhanden, welcher gegenüber dem Gehäuse verdrehgesichert ist und als Anschlag für die ihm gegenüber verdrehbare Führungsstange dient. Ein solcher Laufhaken ist an sich bekannt (DE-OS 1703417) jedoch nicht in der Art einer Zusammenwirkung mit der Führungsstange bei der letztere unabhängig verdrehbar ist.

Nach einer vorteilhaften diesbezüglichen Ausgestaltung der Erfindung ist auf der Anschlagseite des Laufhakens bzw. am hinteren Ende der Führungsstange ein Zapfen bzw. eine Bohrung angeordnet, der mit einer zentralen Axialbohrung bzw. einem zentralen Axialzapfen der Führungsstange bzw. des Laufhakens korrespondiert. Ein solcher Zapfen bzw. eine solche Bohrung dient vor allem zur Verdrehführung der Führungsstange.

Nach einer weiteren diesbezüglichen vorteilhaften Ausgestaltung der Erfindung weist der Laufhaken eine Buchse auf, die über den Lauf gesteckt und mit diesem fest verbunden ist. Hierdurch ist es möglich, den Lauf aus einem zähen und möglicherweise nicht rostendem Material zu machen, hingegen die einer völlig anderen Belastung ausgesetzte Buchse mit Laufhaken aus einem harten Material. Die Kombination zweier Werkstoffe mit unterschiedlichen Eigenschaften kann vorteilhaft bezüglich Funktion und Herstellungskosten insbesondere bei kleinen Kalibern sein.

Nach einer weiteren vorteilhaften Ausgestaltung der Erfindung ist am Laufhaken ein Langloch, bzw. eine wegbegrenzende Ausnehmung vorhanden, die mit einem im Gehäuse verankerten Haltebolzen zusammenwirkt. Dadurch, daß der Lauf eine axiale Führung aufweist, kann die den Hub des Laufes begrenzende Ausnehmung auch nach unten offen gestaltet sein. Eine solche Ausführung ist günstiger herstellbar und baut kompakter als eine mit einem Langloch.

Nach einer weiteren diesbezüglichen Ausgestaltung der Erfindung dient der Haltebolzen als Schlittensperre und Abzugslager, wodurch eine kompakte Bauweise und niedrige Fertigungskosten erreicht werden.

Nach einer weiteren diesbezüglichen vorteilhaften Ausgestaltung der Erfindung weist der Axialzapfen eine gewendelte Abflachung auf und die korrespondierende Axialbohrung überschneidet sich mit der Ausnehmung bzw. dem Langloch am Lauf. Hierdurch läßt sich der Haltebolzen beim Zusammenbauen der Schußwaffe nur in der verriegeltem Zustand der Schußwaffe einführen, bzw. führt durch Verdrehen der Führungsstange infolge der gewendelten Abflachung beim Einführen den verriegelten Zustand herbei.

Nach einer weiteren vorteilhaften Ausgestaltung der Erfindung ist der Lauf nur im Bereich der der Lauföffnung abgewandten Seite axial geführt, wodurch der Lauf bei Abgabe des Schusses frei schwingen kann. Eine solcher freischwingender Lauf erhöht die Treffgenauigkeit der Schußwaffe.

Nach einer weiteren vorteilhaften Ausgestaltung der Erfindung hält eine im Waffengehäuse befindliche Blattfeder den Abzugsstollen und/oder drückt den Unterbrecher nach vorne und oben, wodurch eine kompakte Bauweise und niedrige Fertigungskosten erreicht werden.

Weitere Vorteile und vorteilhafte Ausgestaltungen der Erfindung sind der nachfolgenden Beschreibung der Zeichnung und den Ansprüchen entnehmbar.

### Zeichnung

Zwei Ausführungsbeispiele des Gegenstandes der Erfindung sind in der Zeichnung dargestellt und im folgenden näher beschrieben. Es zeigen:
- Fig. 1: das erste Ausführungsbeispiel im Teillängsschnitt;
- Fig. 2: Führungsstange in Seitenansicht nach Fig. 1;
- Fig. 3: das zweite Ausführungsbeispiel im Längsteilschnitt;
- Fig. 4: Teile aus Fig. 3 in Explosionsdarstellung,
- Fig. 5: einen Querschnitt gemäß der Linie III - III in Fig. 3.
- Fig. 6: Lauf- und Führungsstangenausschnitt in Seitenansicht.

### Beschreibung der Ausführungsbeispiele

In Fig. 1 und Fig. 3 sind die gezeigten zwei Ausführungsbeispiele in schußbereitem, verriegeltem Zustand dargestellt. Der Einfachheit halber werden zudem in der nachfolgenden Beschreibung räumliche Begriffe wie "unten", "oben", "hinten" und "vorne" auf die normale Schußlage der Waffe mit waagrechter Selenachse bezogen, wobei die Schußrichtung nach "vorne" weist.

Bei dem in Fig. 1 dargestellten ersten Ausführungsbeispiel ist auf einer an sich bekannten üblichen Schiebeführung eines Waffengehäuses 1 ein Verschlußschlitten 2 längsverschiebbar geführt. In dem vorne unten offenen Abschnitt des Verschlußschlittens 2 ist zu diesem axial verschiebbar ein Lauf 3 geführt, der außerdem eine zusätzliche Führung in einer Ausnehmung 4 des Waffengehäuses aufweist. Unterhalb des Verschlußschlittens 2 und mit diesem wirkverbunden ist eine für die Abbremsung und Vorbewegung des Verschlusses nach dem Schuß vorgesehene Vorholfeder 5 angeordnet. Diese Vorholfeder 5 ist koaxial auf einer Federführungsstange 6 angeordnet, welche mit ihrem vorderen Abschnitt in einer Führungsöffnung 7 gelagert ist, während ihr hinterer Abschnitt in einer entsprechenden Ausnehmung 8 des Waffengehäuses 1 gelagert ist. Die Führungsstange 6 ist am hinteren Ende im Bereich des Laufhakens 9 durch zwei Ringbunde 53, die zu deren Führung dienen, mit dem hinteren Endabschnitt des Laufes 3 axial drehbar verbunden. Im hinteren Endabschnitt der Führungsstange 6 ist quer zur Längsrichtung ein leicht gewendeltes Langloch 10 vorgesehen, durch welches ein im Waffengehäuse 1 gelagerter Stiftbolzen 11 ragt, so daß bei axialem Verschieben der Führungsstange 6 nach hinten diese eine der Wendelung entsprechende Verdrehung erfährt.

Am vorderen Ende ist an dem Verschlußschlitten 2 ein nach unten ragendes Kragteil 12 angeordnet, in dem die Führungsöffnung 7 der Führungsstange 6 angeordnet ist. Weiterhin ist auf der Führungsstange in diesem Ausführungsbeispiel eine Dämpfungsfeder 56, um nach einem Schuß die auftretende Belastung bzw. den auftretenden Rückstoß zu mildern, angeordnet. Auf der dem Kragteil 12 abgewandten Seite der Führungsstange 6 ist eine den Hub des Laufes 3 und damit auch der Führungsstange 6 begrenzender als Anschlag dienender Anschlagring 13 angeordnet, auf welchen die Dämpfungsfeder hubbegrenzend auffährt. In der gezeigten Schließlage der Waffe, d.h. der gezeigten Drehlage der Führungsstange 6, liegen die Innenverzahnung 14 und die Außenverzahnung 15 derart hintereinander, daß sie nicht ineinandergreifen und bei Verschiebung des Verschlußschlittens 2 nach hinten die Führungsstange 6 mitgenommen und durch Langloch 10 und Stiftbolzen 11 verdreht wird, wonach die Innenverzahnung 14 und die Außenverzahnung 15 ineinandergreifen, so daß die Führungsstange 6 mit ihrem vorderen Ende durch die Führungsöffnung 7 schiebbar ist.

Fig. 2 zeigt das Langloch 10 in der Führungsstange 6, wobei hier eine Materialverstärkung der Führungsstange in Form von zwei Ringbunde 53 in den Bereichen besonders hoher Materialbeanspruchung, also in welchen der Stiftbolzen 11 die Führungsstange 6 infolge des gewendelten Langlochs 10 aus ihrer translatorischen Bewegung in die Drehbewegung führt, realisiert wurde. Weiterhin dienen die Ringbunde zur Fixierung und Führung der Führungsstange und zu deren axialer formschlüssiger Verbindung mit dem Lauf.

Sobald also nach Abgabe des Schusses und aufgrund des Rückstoßes der Verschlußschlitten 2 nach hinten verschoben wird, nimmt er für einen durch das Langloch 10 und den Stiftbolzen 11 bestimmten Vorhub über die Führungsstange 6 und den Ringbunden 53 den Lauf mit, wonach dann nach entsprechendem Verdrehen der Führungsstange 6 die Dämpfungsfeder 56 auf den Haltering 13 stößt und aufgrund der gegebenen Entriegelung im Bereich der Innenverzahnung 14 und der Außenverzahnung 15 des Kragteils 12 über die Führungsstange 6 und unter Mitnahme bzw. Spannung der Vorholfeder 5 der Verschlußschlitten den Weg nach hinten in seine Öffnungsstellung fortsetzt. Hier wird sowohl die leere Patrone ausgeworfen als auch eine neue Patrone in den Lauf eingesetzt. Auf der Führungsstange 6 ist, wie in Fig. 2 deutlich gezeigt, eine Geradverzahnung 16 vorhanden, die während des gesamten Hubes des Verschlußschlittens 2 und zwar nach der Entriegelung mit der Innenverzahnung 14 in der Führungsöffnung 7 kämmt. Beim Rückweg des Veschlußschlittens 2 in die dargestellte Verriegelungslage stößt ein auf der Innenseite des Verschlußschlittens 2 vorhandener Stoßboden 17 gegen das hintere Ende des Laufes und nimmt diesen für den noch gegebenen Restrückweg mit, gegen dessen Ende durch wiederum zurückverdrehen der Führungsstange 6 aufgrund von Langloch 10 und Stiftbolzen 11 die Außenverzahnung 15 hinter die Innenverzahnung 14 zu liegen kommt, was wieder zum Verriegeln des Laufes 3 mit dem Verschlußschlitten 2 führt.

Das in Fig. 3 dargestellte zweite Ausführungsbeispiel ist im Prinzip so wie das bereits beschriebene Ausführungsbeispiel in Fig. 1 aufgebaut. Zur Vereinfachung der Übersicht sind bei diesem Ausführungsbeispiel die entsprechenden Bezugszahlen jeweils gegenüber jenen des ersten Ausführungsbeispiels um den Faktor 20 erhöht.

Im hinteren Teil des Verschlußschlittens 22 ist der Schlagbolzen 38 entgegen der Kraft einer Rückstellfeder 39 so gelagert, daß er nach Abzug des Schlagstücks 41 auf die Rückseite der Patrone trifft, um diese zu zünden. Der Verschlußschlitten 22 ist wie in Fig. 5 gezeigt, auf einem Bett 42 verschiebbar, wobei eine nach innen greifende Feder 43 des Verschlußschlittens 22 in eine entsprechende im Waffengehäuse 21 angeordnete Nut 44 greift. Hierdurch kann der Verschlußschlitten 22 auf dem Bett 42 bzw. dem Waffengehäuse 21 von der Verriegelungslage in die Öffnungslage und wieder zurückgeschoben werden bei fester radialer Verankerung und nicht dargestellten diesen Verschiebeweg begrenzenden Anschlägen.

Als Verriegelungseinrichtung dient hier eine Bajonettverschlußverbindung, bei der in der gezeigten Verriegelungsstellung an der Führungsstange 26 vorne angeordnete Radialzapfen 45 hinter radial nach innen laufende Anschläge 46 stoßen und erst nach Zurücklegung eines Vorhubs und entsprechendem Verdrehen der Führungsstange 26 aus dieser Verriegelungsstellung in die Stellung gelangen, in der die Radialzapfen 45 an den Anschlägen 46 vorbeigleiten können. Fig. 4 zeigt eine Einzelteildarstellung der Führungsstange 26 mit Geradverzahnung 16 sowie den Radialzapfen 45. In Fig. 5 ist der Schnitt durch die zwischen den Anschlägen gegebenen Nuten gezeigt, die bei diesem Beispiel die Form eines eisernen Kreuzes aufweisen.

Die Verdrehung der Führungsstange 26 erfolgt bei diesem Ausführungsbeispiel über auf beiden Seiten am Ende der Führungsstange 26 angeordnete Kulissenzapfen 48, die jeweils in einer in Fig. 4 dargestellten Kulissennut 52 gleiten, wobei die Kulissennut nach einem ersten in Längsrichtung der Waffe verlaufenden Abschnitt in einen schraubenförmigen übergeht, so daß sobald die Kulissenzapfen 48 in den schraubenförmigen Abschnitt gelangen, die Führungsstange 26 verdreht wird. Die Führungsstange 26 stützt sich auch hier an einem Laufhaken 29 des Laufes 23 ab, in welchem ein Langloch 49 vorhanden ist, das der Wegbegrenzung des Laufes 23 bzw. der Führungsstange 25 dient und dafür mit einem gehäusefesten Haltebolzen 51 zusammenwirkt. Die auf der Führungsstange 26 angeordnete Vorholfeder 25 stützt sich am hinteren Ende an den Kulissenzapfen 48 und am vorderen Ende am Kragteil 32 ab.

Die in Fig. 6 gezeigte Ausführungsvariante der Lauf-Führungsstangen-Verbindung zeigt das hintere Ende des Laufes 3 mit dem Laufhaken 9, der Ausnehmung 28 bzw. dem Langloch 49 und der sich in dem Laufhaken befindlichen Axialbohrung 55 sowie das hintere Ende der Führungsstange 6 mit zugehörigem Axialzapfen 54 mit gewendelter Abflachung. Wird beim Zusammenbau der Waffe der Haltebolzen 51 in das Langloch eingeführt, so dreht die Führungsstange 6 infolge der gewendelten Abflachung des Axialzapfens die Verriegelungseinrichung auf verriegelten Zustand, womit ein fehlerhafter Zusammenbau der Schußwaffe vermieden wird.

### Bezugszahlenliste

- 1, 21: Waffengehäuse
- 2, 22: Verschlußschlitten
- 3, 23: Lauf
- 4, 24: Ausnehmung in 2
- 5, 25: Vorholfeder
- 6, 26: Führungsstange
- 7, 27: Führungsöffnung für 6
- 8, 28: Ausnehmung für 6
- 9, 29: Laufhaken
- 10: Langloch
- 11: Stiftbolzen
- 12, 32: Kragteil
- 13: Anschlagring
- 14, 34: Innenverzahnung
- 15, 35: Außenverzahnung
- 16, 36: Geradverzahnung
- 17, 37: Stoßboden
- 18, 38: Schlagbolzen
- 19, 39: Rückstellfeder
- 40 41: Schlagstück
- 42: Bett
- 43: Feder
- 44: Nut
- 45: Radialzapfen
- 46: Anschläge
- 47: Nuten
- 48: Kulissenzapfen
- 49: Langloch
- 50 51: Haltebolzen
- 52: Kulissennut
- 53: Ringbund
- 54: Axialzapfen
- 55: Axialbohrung
- 56: Dämpfungsfeder

## Patentansprüche

1. Schußwaffe, insbesondere Faustfeuerwaffe
- mit einem Verschlußschlitten (2, 22),
welcher an einem Waffengehäuse (1) im wesentlichen in bzw. entgegen der Schußrichtung zwischen Anschlägen für die vordere Schließlage und die hintere Öffnungslage verschiebbar gelagert ist,
- mit einem Lauf (3, 23),
welcher in einer radial einseitigen Ausnehmung (4, 24) des Verschlußschlittens (2, 22) axial verschiebbar gelagert ist, welcher als Anschlag für das hintere Ende des Laufs einen Stoßboden (17, 37) aufweist,
- mit einer Führungsstange (6, 26),
welche im wesentlichen parallel zum Lauf (3, 23) mit ihrem vorderen Endabschnitt in einer, an einem mit dem Verschlußschlitten verschiebeschlüssig angeordneten Kragteil (12, 32) vorhandenen Führungsöffnung (7, 27) gelagert ist
und welche an ihrer Rückseite über eine, ein Hubspiel zulassende Mitnahmekopplung mit dem Lauf verbunden ist,
- mit einer Vorholfeder (5, 25), welche einerseits am Verschlußschlitten (2, 22) in Schußrichtung und andererseits am Gehäuse (1, 21) im Bereich des hinteren Endabschnitt der Führungsstange (6, 26)) angreift,
- mit einer Verriegelungseinrichtung, welche in der vorderen Schließlage den Lauf (3, 23) und den Verschlußschlitten (2, 22) in Verschieberichtung gegeneinander verriegelt und nach Austritt des Geschosses aus dem Lauf (3, 23) und einem bestimmten entgegen der Schußrichtung vollzogenen gemeinsamen Vorhub entriegelt, wonach der Verschlußschlitten (2, 22) den Weg in Richtung Öffnungslage fortsetzt, während der Weg des Laufs (3, 23) durch einen Anschlag (13) gestoppt wird,
dadurch gekennzeichnet,
- daß die Verriegelungseinrichtung an der Führungsstange (6, 26) vorhanden ist,
- daß die Führungsstange (6, 26) unabhängig vom Lauf (3, 23) zur Ver- bzw. Entriegelung verdrehbar und/oder verschwenkbar ist und
- daß die Entriegelung ohne radiale Lageänderung bzw. Verdrehung des Laufs (3, 23) stattfindet.

2. Schußwaffe nach Anspruch 1, dadurch gekennzeichnet,
daß die Verriegelung und Entriegelung durch ein Zusammenwirken des Kragteils (12, 32) im Bereich der Führungsöffnung (7, 27) mit dem vorderen Endabschnitt der Führungsstange (6, 26) bewerkstelligt wird.

3. Schußwaffe nach Anspruch 2, dadurch gekennzeichnet,
daß als Verriegelungseinrichtung eine zwischen Führungsstange (6, 26) und Führungsöffnung (7, 27) nach vorne hin offene Bajonettverschlußverbindung besteht, bei der ein an der Führungsstange (6, 26) angeordneter Radialzapfen (45) in korrespondierende Verschlußnuten (47) greift.

4. Schußwaffe nach Anspruch 3, dadurch gekennzeichnet,
daß vier Verschlußnuten (47) und entsprechende Radialzapfen (45) vorhanden sind und daß die Führungsöffnung (7, 27) in der stirnseitigen Draufsicht die Form eines Tatzenkreuzes oder eines Dreisterns aufweist.

5. Schußwaffe nach einem der vorhergehenden Ansprüche, dadurch gekennzeichnet,
daß die Verriegelung über eine Keilverzahnung zwischen Führungsöffnung (7, 27) und Führungsstange (6, 26) erfolgt, mit einer, im Endabschnitt vorhandenen, ein Verdrehen zur Entriegelung zulassenden Ringnut.

6. Schußwaffe nach einem der vorhergehenden Ansprüche, dadurch gekennzeichnet,
daß die Vorholfeder (5, 25) koaxial auf der Führungsstange (6, 26) angeordnet ist und als gefangene Feder über Abstützschultern an den Endabschnitten der Führungsstange (6, 26) angreift.

7. Schußwaffe nach Anspruch 6, dadurch gekennzeichnet,
daß als Abstützschulter ein auf dem vorderen Endabschnitt der Führungsstange (6, 26) angeordneter und entsprechende Ausgestaltungen für die Verriegelungseinrichtung aufweisender Ring dient.

8. Schußwaffe nach einem der vorhergehenden Ansprüche,
dadurch gekennzeichnet, daß die Führungsstange (6, 26) in Längsrichtung zweiteilig ausgebildet ist und zwischen den Teilen koaxial zur Vorholfeder (5, 25) eine Dämpfungsfeder und/oder ein Anschlag angeordnet sind.

9. Schußwaffe nach Anspruch 8, dadurch gekennzeichnet,
daß zwischen den beiden Teilen der Führungsstange (6, 26) koaxial zur Vorholfeder (5, 25) ein Anschlag angeordnet ist.

10. Schußwaffe nach einem der vorhergehenden Ansprüche,
dadurch gekennzeichnet, daß am hinteren Endabschnitt der Führungsstange (6, 26) und im umgebenden Gehäuse (1, 21) eine Verdreheinrichtung vorhanden ist, durch welche die Führungsstange (6, 26) nach Zurücklegung des Vorhubs zur Entriegelung verdreht wird.

11. Schußwaffe nach Anspruch 10, dadurch gekennzeichnet,
daß als umgebendes Gehäuse der Verdreheinrichtung eine in das Waffengehäuse (1) einsetzbare Spange dient, deren Innenfläche der Führungsstange (6, 26) zugewandt ist.

12. Schußwaffe nach Anspruch 10 und 11, dadurch gekennzeichnet, daß als Verdreheinrichtung ein quer zur Führungsstange (6, 26) diese durchdringendes und zur Längsachse entsprechend gewendeltes oder verdrehtes Langloch (10) und ein dieses durchdringender und im umgebenden Gehäuse gelagerter Stiftbolzen (51) dienen.

13. Schußwaffe nach Anspruch 10 bis 12, dadurch gekennzeichnet, daß mindestens ein Ringbund (53) im Bereich der Wendelung des Langlochs (10) zur Materialverstärkung und Führung der Führungsstange vorhanden ist.

14. Schußwaffe nach Anspruch 10 und 11, dadurch gekennzeichnet, daß als Verdreheinrichtung mindestens ein, an der Führungsstange (6, 26) radial angeordneter Kulissenzapfen (48) und eine entsprechend im umgebenden Gehäuse angeordnete Kulissennut dienen.

15. Schußwaffe nach Anspruch 14, dadurch gekennzeichnet, daß der Kulissenzapfen (48) als Abstützschulter für die Vorholfeder (5, 25) dient.

16. Schußwaffe nach einem der vorhergehenden Ansprüche, dadurch gekennzeichnet, daß am hinteren Endabschnitt des Laufes ein, die Führungsstange (6, 26) hintergreifender Laufhaken (9, 29) vorhanden ist, welcher gegenüber dem Gehäuse verdrehgesichert ist und als Anschlag für die ihm gegenüber in der Lage änderbare Führungsstange (6, 26) dient.

17. Schußwaffe nach Anspruch 16, dadurch gekennzeichnet, daß auf der Anschlagseite des Laufhakens (9, 29) bzw. am hinteren Ende der Führungsstange (6, 26) ein Zapfen bzw. eine Bohrung angeordnet ist, der mit einer zentralen Axialbohrung (55) bzw. einem zentralen Axialzapfen (54) der Führungsstange (6, 26) bzw. des Laufhakens (9, 29) korrespondiert.

18. Schußwaffe nach Anspruch 16 und 17, dadurch gekennzeichnet, daß der Laufhaken (9, 29) eine Buchse aufweist, die über den Lauf gesteckt mit diesem fest verbunden ist.

19. Schußwaffe nach einem der Ansprüche 16 bis 18, dadurch gekennzeichnet, daß am Laufhaken (9, 29) ein Langloch, (49) bzw. eine wegbegrenzende Ausnehmung vorhanden ist, die mit einem im Gehäuse verankerten Haltebolzen (51) zusammenwirkt.

20. Schußwaffe nach Anspruch 19, dadurch gekennzeichnet, daß der Haltebolzen (51) als Schlittensperre und Achse des Abzughebels dient.

21. Schußwaffe nach einem der Ansprüche 17 bis 20, dadurch gekennzeichnet, daß sich die zentrale Axialbohrung (55) und die Ausnehmung (28) (bzw. das Langloch 49) überschneiden, und daß der Axialzapfen (54) eine gewendelten Abflachung aufweist, so daß der Haltebolzen (51) nur in verriegeltem Zustand der Schußwaffe einführbar ist oder durch Verdrehen der Führungsstange infolge der gewendelten Abflachung beim Einführen den verriegelten Zustand herbeiführt.

22. Schußwaffe nach einem der vorhergehenden Ansprüche, dadurch gekennzeichnet, daß der Lauf (3) als freischwingender Lauf ausgeführt wird und nur im Bereich der der Lauföffnung abgewandten Seite des Laufes axial geführt ist.

23. Schußwaffe nach einem der vorhergehenden Ansprüche, dadurch gekennzeichnet, daß eine im Waffengehäuse (1) befindliche Blattfeder den Abzugsstollen hält und/oder den Unterbrecher nach vorne und oben drückt.

## Claims

1. Firearm, in particular a hand firearm
- with a breech-block slide (2, 22) moveably fitted on a housing (1) mainly in or towards the firing direction between the limit stops for the front lock-position and the back open position,
- with a barrel (3, 23)
- axially and moveably fitted in a radial one-sided recess (4, 24) on the breech-block slide (2, 22) featuring an impact surface (17, 37) that serves as a limit stop for the back end of the barrel,
- with a guide rod (6, 26)
- mainly fitted parallel to the barrel (3, 23) with its front end section in an existing guide opening (7, 27) with a collar piece (12, 32) moveably fitted to the breech-block slide,
- and whose reverse side is joined with the barrel via a catch coupling that allows stroking clearance,
- with a recoil spring (5, 25), which on the one hand acts on the breech-block slide (2, 22) in the firing direction and on the other hand acts on the housing (1, 21) around the back end section of the guide rod (6, 26),
- with a locking mechanism that locks the barrel (3, 23) and the breech-block slide (2, 22) against each other in the sliding direction, and unlocks after the bullet has been fired from the barrel (3, 23) and after undergoing a joint clearance stroke towards the firing direction, upon which the breech-block slide (2, 22) continues towards the opening position, while the barrel (3, 23) is stopped by a limit stop (13),
characterised in that
- the locking mechanism is located on the guide rod (6, 26),
- the guide rod (6, 26) can be rotated and/or swivelled independently of the barrel (3, 23) to facilitate locking or unlocking and that
- unlocking occurs without radial position change or rotation of the barrel (3, 23).

2. Firearm according to Claim 1, characterised in that locking and unlocking entail combined actuation via the collar piece (12, 32) around the guide opening (7, 27) and the front end section of the guide rod (6, 26).

3. Firearm according to Claim 2, characterised in that the locking mechanism features a bayonet connection, open in the forward direction between the guide rod (6, 26) and the guide opening (7, 27) with which a radial pin (45) fitted on the guide rod (6, 26) interlocks into a corresponding groove (47).

4. Firearm according to Claim 3, characterised in that four locking grooves (47) and corresponding radial pins (45) are provided and that the guide opening (7, 27) features a claw-type cross or a three-point star, viewed from the top.

5. Firearm according to one of the preceding claims, characterised in that locking occurs via wedge-like teeth between the guide opening (7, 27) and the guide rod (6, 26) with a ring groove in the end section permitting rotational unlocking.

6. Firearm according to one of the preceding claims, characterised in that the recoiling spring (5, 25) is coaxial on the guide rod (6, 26) and as a captured spring acts via the support shoulders on the end section of the guide rod (6, 26).

7. Firearm according to Claim 6, characterised in that a ring fitted on the front end section of the guide rod (6, 26) and having an appropriate shape for the locking mechanism serves as a support shoulder.

8. Firearm according to one of the preceding claims, characterised in that the guide rod (6, 26) comprises two portions in the longitudinal direction and a damping spring and/or a limit stop are/is located between the two portions coaxial with the recoil spring (5, 25).

9. Firearm according to Claim 8, characterised in that a limit stop is located between the two portions of the guide rod (6, 26) coaxial with the recoil spring (5, 25).

10. Firearm according to one of the preceding claims, characterised in that a rotating device is fitted on the back end section of the guide rod (6, 26) and in the housing (1, 21) to rotate the guide rod (6, 26) to unlock after executing the clearance stroke.

11. Firearm according to Claim 10, characterised in that a clasp which can be inserted into the housing (1) and whose inner surface faces the guide rod (6, 26) serves as enclosure for the rotating mechanism,

12. Firearm according to Claims 10 and 11, characterised in that a slot (10) aligned transverse to and penetrating through the guide rod (6, 26) and appropriately spiralled (curved) relative to the longitudinal axis, and a pin (51) fitted in the housing and penetrating through the slot (10) constitute the rotating device.

13. Firearm according to one of the Claims 10 through 12, characterised in that at least one ring collar (53) is located around the spiral slot (10) as material reinforcement and guide rod alignment.

14. Firearm according to Claims 10 and 11, characterised in that the rotating device comprises at least one link pin (48) radially fitted on the guide rod (6, 26) and a corresponding link groove located in the housing.

15. Firearm according to Claim 14, characterised in that the link pin (48) serves as the support shoulder for the recoil spring (5, 25).

16. Firearm according to one of the preceding claims, characterised in that a barrel hook (9, 29) is fitted at the back end section of the barrel to engage the guide rod (6, 26), the barrel hook (9, 29) secured against rotation relative to the housing and serving as a limit stop for the moveable guide rod (6, 26).

17. Firearm according to Claim 16, characterised in that a pin or a hole is located on the limit stop side of the barrel hook (9, 29) or on the back end of the guide rod (6, 26) respectively, which corresponds with a central axial hole (55) or a central axial pin (54) of the guide rod (6, 26) or of the barrel hook (9, 29), respectively.

18. Firearm according to Claims 16 and 17, characterised in that the barrel hook (9, 29) features a bush that is inserted through the barrel and firmly connected with the latter.

19. A firearm according to one of the Claims 16 through 18, characterised in that the barrel hook (9, 29) features a slotted hole or a path limiting recess which interacts with a retaining pin (51) anchored in the housing.

20. Firearm according to Claim 19, characterised in that the retaining pin (51) serves as a carriage block and axle for trigger lever.

21. Firearm according to one of Claims 17 through 20, characterised in that the central axial hole (55) and the recess (28) (or the slot 49) intersect, and that the axial pin (54) features a spiralled, flattening so that the retaining pin (51) can be inserted only when the firearm is locked or the locked state can be attained during insertion by rotating the guide rod due to the spiralled flattening.

22. Firearm according to any one of the preceding claims, characterised in that the barrel (3) is freely pivoted and axially guided only on the back side of the barrel, viewed from the barrel opening.

23. Firearm according to any of the preceding claims, characterised in that a leaf spring located in the housing (1) holds the trigger and/or presses the interrupter in a forward and upward direction.

## Revendications

1. Arme à feu, en particulier arme de poing
- avec une boîte de culasse mobile (2, 22)
qui est logée sur un carter (1) de façon coalisante essentiellement dans le sens de tir ou dans le sens opposé à celui-ci entre des butées pour la position de fermeture avant et la position d'ouverture arrière,
- avec un canon (3, 23)
qui est logé de façon coulissante axialement dans un évidement (4, 24) unilatéral sur un plan radial de la boîte de culasse mobile (2, 22), laquelle présente un fond de choc (17, 37) comme butée pour l'extrémité arrière du canon,
- avec une tige de guidage (6, 26)
qui est logée de façon sensiblement parallèle au canon (3, 23) avec sa section finale avant dans un orifice de guidage (7, 27) présent sur une partie en porte-à-faux (12, 32) disposée de façon à pouvoir s'emboîter par déplacement avec la boite de culasse mobile
et qui est reliée sur son côté arrière au canon par un couplage d'entraînement autorisant un jeu de levage,
- avec un ressort récupérateur (5, 25), qui vient en prise d'une part avec la boîte de culasse mobile (2, 22) dans le sens de tir et d'autre part avec le carter (1, 21) dans la zone de la section finale arrière de la tige de guidage (6, 26).
- avec un système de verrouillage, qui verrouille dans la position de fermeture avant le canon (3, 23) et la boîte de culasse mobile (2, 22) dans le sens de déplacement l'un par rapport à l'autre et déverrouille après la sortie du projectile du canon (3, 23) et une certaine pré-course commune effectuée dans le sens contraire au sens de tir, après quoi la boîte de culasse mobile (2, 22) poursuit la course en direction de la position d'ouverture, alors que la course du canon (3, 23) est bloquée par une butée (13),
caractérisée
- en ce que le système de verrouillage est présent sur la tige de guidage (6, 26),
- en ce que la tige de guidage (6, 26) peut être tournée et/ou peut pivoter indépendamment du canon (3, 23) pour le verrouillage et le déverrouillage et
- en ce que le déverrouillage a lieu sans changement de position radial ou torsion du canon (3, 23).

2. Arme à feu selon la revendication 1, caractérisée en ce que le verrouillage et le déverrouillage sont réalisés par une action conjuguée de la partie en porte-à-faux (12, 32) dans la zone de l'orifice de guidage (7, 27) avec la section finale avant de la tige de guidage (6, 26).

3. Arme à feu selon la revendication 2, caractérisée en ce qu'il y a en guise de système de verrouillage un assemblage avec emboîtement à baïonnette ouvert vers l'avant entre la tige de guidage (6, 26) et l'orifice de guidage (7, 27), assemblage sur lequel un tenon radial (45) disposé sur la tige de guidage s'engage dans des rainures de fermeture correspondantes (47).

4. Arme à feu selon la revendication 3, caractérisée en ce quatre rainures de fermeture (47) et des tenons radiaux (45) sont présents et en ce que l'orifice de guidage (7, 27) dans la vue de dessus côté avant présente la forme d'une croix en forme de patte ou d'une étoile triple.

5. Arme à feu selon l'une quelconque des revendications précédentes, caractérisée en ce que le verrouillage s'effectue par une denture cannelée entre l'orifice de guidage (7, 27) et la tige de guidage (6, 26), avec une rainure annulaire présente dans la section finale et autorisant une torsion pour le déverrouillage

6. Arme à feu selon l'une quelconque des revendications précédentes, caractérisée en ce que le ressort récupérateur (5, 25) est disposé sur le même axe que la tige de guidage (6, 26) et est en prise comme ressort prisonnier au moyen d'épaulements d'appui sur les sections finales de la tige de guidage (6, 26).

7. Arme à feu selon la revendication 6, caractérisée en ce qu'une bague disposée sur la section finale avant de la tige de guidage (6, 26) et présentant des conceptions appropriées pour le système de verrouillage fait office d'épaulement d'appui.

8. Arme à feu selon l'une quelconque des revendications précédentes, caractérisée en ce que la tige de guidage (6, 26) est réalisée en deux parties dans le sens de la longueur et un ressort d'amortissement et/ou une butée sont disposés entre les parties sur le même axe que le ressort récupérateur (5, 25).

9. Arme à feu selon la revendication 8, caractérisée en ce qu'une butée est disposée entre les deux parties de la tige de guidage (6, 26) sur le même axe que le ressort récupérateur (5, 25).

10. Arme à feu selon l'une quelconque des revendications précédentes, caractérisée en ce que, sur la section finale arrière de la tige de guidage (6, 26) et dans le carter (1, 21) enveloppant, il y a un système de torsion par lequel la tige de guidage (6, 26) est tournée après l'exécution de la précourse.

11. Arme à feu selon la revendication 10, caractérisée en ce qu'une tige insérable dans le carter d'arme (1) fait office de boîtier enveloppant du système de torsion, tige dont la surface interne est tournée vers la tige de guidage (6, 26).

12. Arme à feu selon les revendications 10 et 11, caractérisée en ce que, comme système de torsion, on utilise un trou longitudinal (10) traversant ce système transversalement à la tige de guidage (6, 26) et spiralé ou tordu de façon appropriée par rapport à l'axe longitudinal et un goujon (51) traversant ce trou et logé dans le carter enveloppant.

13. Arme à feu selon les revendications 10 à 12, caractérisée en ce qu'au moins un bourrelet annulaire (53) est présent dans la zone de la spirale du trou allongé (10) pour le renforcement du matériau et le guidage de la tige de guidage.

14. Arme à feu selon les revendications 10 et 11, caractérisée en ce que, en guise de système de torsion, on utilise au moins un tenon à coulisse (48) disposé dans un plan radial sur la tige de guidage (6, 26) et une rainure à coulisse disposée de façon appropriée dans le boîtier enveloppant.

15. Arme à feu selon la revendication 14, caractérisée en que le tenon à coulisse (48) sert d'épaulement d'appui pour le ressort récupérateur (5, 25).

16. Arme à feu selon l'une quelconque des revendications précédentes, caractérisée en qu'il est aménagé sur la section finale arrière du canon un crochet de canon (9, 29) qui prend appui derrière la tige de guidage (6, 26), est protégé contre la torsion par rapport au boîtier et sert de butée pour la tige de guidage (6,26) variable en position par rapport à la butée.

17. Arme à feu selon la revendication 16, caractérisée en ce que sur le côté butée du crochet de canon (9, 29) ou sur l'extrémité arrière de la tige de guidage (6, 26) est disposé un tenon ou un alésage qui correspond à un alésage axial (55) central ou un tenon central (54) central de la tige de guidage (6, 26) ou du crochet de canon (9, 29).

18. Arme à feu selon les revendications 16 et 17, caractérisée en ce que le crochet de canon (9, 29) présente une douille qui est enfichée par le canon et reliée de façon fixe à celui-ci.

19. Arme à feu selon l'une quelconque des revendications 16 à 18, caractérisée en ce que sur le crochet de canon (9, 29) est disposé un trou allongé (49) ou un évidement limitant la course, qui coopère avec un boulon de retenue (51) ancré dans le boîtier

20. Arme à feu selon la revendication 19, caractérisée en ce que le boulon de retenue (51) sert d'élément de blocage pour la boîte de culasse mobile et d'axe du levier de détente.

21. Arme à feu selon l'une quelconque des revendications 17 à 20, caractérisée en ce que l'alésage axial (55) central et l'évidement (28) (ou le trou allongé 49) se coupent, et en ce que le tenon axial (54) présente une partie aplatie spiralée, de sorte que le boulon de retenue (51) ne peut être introduit que si l'arme est dans l'état verrouillé ou entraîne l'état verrouillé par torsion de la tige de guidage en raison de la forme aplatie spiralée.

22. Arme à feu selon l'une quelconque des revendications précédentes, caractérisée en ce que le canon (3) est conçu comme un canon à oscillation libre et est guidé dans le sens axial seulement dans la zone du côté du canon qui est opposé à l'ouverture du canon.

23. Arme à feu selon l'une quelconque des revendications précédentes, caractérisée en ce qu'un ressort à lame se trouvant dans le carter d'arme (1) retient le bec de gâchette et/ou appuie l'interrupteur vers l'avant et vers le haut.
